# EUROPÄISCHE PATENTSCHRIFT

(11) **EP 1 046 369 B1**
(45) Veröffentlichungstag und Bekanntmachung des Hinweises auf die Patenterteilung: **12.09.2007**
(21) Anmeldenummer: 00108390.6
(22) Anmeldetag: 17.04.2000
(51) Int. Cl.: A47L 15/23, A47L 15/42, D06F 39/08, F16K 1/14

(54) **Zweiwegeventil für ein flüssigkeitsführendes Haushaltgerät**
Two way valve for a liquid carrying domestic appliance
Soupape à deux voies pour un appareil ménager de conduisant du liquide

(30) Priorität: 22.04.1999 DE 19918337
(43) Veröffentlichungstag der Anmeldung: 25.10.2000
(73) Patentinhaber: BSH Bosch und Siemens Hausgeräte GmbH, 81739 München (DE)
(72) Erfinder: Bolduan, Edwin, 13629 Berlin (DE); Urich, Bodo, 12555 Berlin (DE)

(56) Entgegenhaltungen:
- EP-A- 0 780 086
- DE-A- 4 404 369
- US-A- 2 918 927
- PATENT ABSTRACTS OF JAPAN vol. 1996, no. 07, 31. Juli 1996 (1996-07-31) -& JP 08 056885 A (SANYO ELECTRIC CO LTD), 5. März 1996 (1996-03-05)

## Beschreibung

Die Erfindung betrifft ein Zweiwegeventil für ein eine Flüssigkeit führendes Haushaltgerät, mit einem Flüssigkeitseinlass, zwei Flüssigkeitsauslässen, einem Stellelement und einem Ventilkörper, der von der Flüssigkeit in eine von zwei Verschlussstellungen bewegt werden kann, in denen er jeweils einen Flüssigkeitsauslass verschließt. Zweiwegeventile zum wahlweisen Anströmen zweier Flüssigkeitsleitungen können beispielsnweise bei Waschmaschinen beziehungsweise Waschtrocknern eingesetzt werden; um beispielsweise die verschiedenen Waschmittelkammern einer Einspülschale auszuspülen oder um Waschlauge oder Spülflüssigkeit zu unterschiedlichen Betriebsphasen im Kreislauf umzuwälzen beziehungsweise durch eine Abflussleitung abzuführen. Weiterhin kann ein Zweiwegeventil auch bei Geschirrspülmaschinen eingesetzt werden, um einen Flüssigkeitsstrom zu verschiedenen Sprüharmen oder -düsen zu leiten Ein Zweiwegeventil der eingangs genannten Art ist durch US 2 918 927 bekannt. Darin wird durch das Stellelement der Flüssigkeitsstrom in eine von zwei Leitungsverzweigungen umgelenkt, so dass der gelenkte Flüssigkeitsstrom auf die eine oder die andere Seite eines kugelförmigen, auf einer quer unterhalb von zwei Auslässen angebrachten Rollbahn frei beweglichen Ventilkörpers trifft. Dadurch wird der Ventilkörper jeweils gegen das eine oder das andere Ende der Rollbahn bewegt, wo er anschlägt und in den Ventilsitz des darüber befindlichen Auslasses gehoben wird. Diese Anordnung ist kompliziert und teuer; denn sie erfordert eine flüssigkeitsdichte Klappe als Stellelement, die in der jeweiligen Verschlussstellung den Flüssigkeitsstrom sicher in die gewünschte Richtung lenken kann. Der Aufbau, die Lagerung und die Ansteuerung dieser Klappe sind ebenfalls aufwendig. Durch die EP 0 237 994 A2 ist ein Zweiwegeventil für eine Geschirrspülmaschine bekannt, bei dem sich ein Ventilkörper frei beweglich in einem Ventilgehäuse mit zwei Flüssigkeitsauslässen befindet und von der Flüssigkeitsströmung abhängig von der Ausgangsstellung des Ventilkörpers innerhalb des Ventilgehäuses zu dem einen oder dem anderen Flüssigkeitsauslass bewegt werden kann, um diesen zu verschließen. Es sind in diesem Ventil zwei Ausgangsstellungen vorgesehen, von denen eine instabil ist und von dem Ventilkörper nur eingenommen wird, solange bei abgeschalteter Pumpe eine sich vorher gebildete Flüssigkeitssäule aus einer der Ausgangsleitungen des Ventils infolge der Schwerkraft in entgegengesetzter Richtung durch das Ventil zurückströmt. Andernfalls nimmt der Ventilkörper die andere, stabile Ausgangsstellung ein. Um bei eingeschalteter Pumpe in der betreffenden Ausgangsleitung die zur Erreichung der instabilen Ausgangsstellung nötige Flüssigkeitssäule zu erreichen, ist jedoch nachteiligerweise ein Bypass zu dieser Ausgangsleitung nötig, durch den auch bei verschlossener Ausgangsleitung etwas Flüssigkeit hineingelangen kann, so dass diese Ausgangsleitung niemals vollständig verschlossen ist. Darüber hinaus kann der Ventilkörper nach Abschalten der Pumpe während eines bestimmten Zeitfensters nur in die Verschlussstellung eines bestimmten Auslasses bewegt werden und anschließend nur in die Verschlussstellung des anderen Auslasses. Somit ist zu keinem Zeitpunkt frei wählbar, welche Ausgangsleitung verschlossen werden soll, und lässt sich insbesondere eine der Ausgangsleitungen außerhalb des Zeitfensters ohne Wiedereinschalten der Pumpe überhaupt nicht mehr verschließen. Dies kann zu einem erhöhten Verschleiß der Pumpe und/oder einem Zeitverlust führen.

Der Erfindung liegt die Aufgabe zugrunde, ein Zweiwegeventil der eingangs genannten Art zu schaffen, mit dem durch einfache, zuverlässige und insbesondere kostengünstige Mittel der Flüssigkeitsstrom unabhängig vom Zeitpunkt frei gesteuert werden kann, wobei die Flüssigkeitsauslässe auch völlig verschließbar sind.

Diese Aufgabe wird erfindungsgemäß durch ein Zweiwegeventil gelöst, bei dem das Stellelement die Bewegung des Ventilkörpers unmittelbar in eine der Verschlussstellungen lenken kann, ohne den Flüssigkeitsstrom zu unterbrechen oder zu lenken , und wobei das Stellelement beide Strömungswege offen läßt.

Das Stellelement unterbricht oder lenkt den Flüssigkeitsstrom dabei nicht und muss daher nicht dichtend sein, da der dichte Verschluß der Flüssigkeitsauslässe durch den Ventilkörper erreicht wird. Es kann also ein sehr einfach aufgebautes Stellelement eingesetzt werden, das wesentlich kostengünstiger und zuverlässiger ist. Der Ventilkörper kann durch die Strömung der Flüssigkeit innerhalb des Ventilgehäuses und/oder durch seinen Auftrieb in der Flüssigkeit in die Verschlußstellungen bewegt werden, wobei im letzteren Fall die Dichte des Ventilkörpers kleiner als die der Flüssigkeit ist. Das Stellelement kann die Bewegung des Ventilkörpers in wenigstens eine Verschlußstellung mechanisch versperren. Dazu kann das Stellelement beispielsweise ein einfacher Magnetstößel sein, der sich bei Ansteuerung in den Bewegungsbereich des Ventilkörpers schiebt und daher dessen Bewegung steuert. Dazu kann er die mögliche Bewegungsbahn vorgeben beziehungsweise bestimmte Bewegungsmöglichkeiten versperren, so daß der Ventilkörper nur noch einen bestimmten Weg nehmen kann. Dabei kann das Stellelement die Bewegung des Ventilkörpers in alle Verschlußstellungen versperren, so daß beide Flüssigkeitswege offen bleiben.

Weiterhin kann der Ventilkörper auch einen magnetischen Stoff enthalten und das Stellelement so eingerichtet sein, daß es eine magnetische Anziehungskraft auf den Ventilkörper ausüben kann. Das Stellelement kann dazu beispielsweise ein Elektromagnet sein, der sich von einer elektrischen oder elektronischen Steuereinrichtung einfach ansteuern läßt und der vorteilhafterweise auch durch ein geschlossenes Ventilgehäuse aus nichtmagnetischem Material hindurch auf den Ventilkörper wirken kann, so daß wegen des Stellelements keine abzudichtenden Öffnungen entstehen. Das Stellelement kann dazu an der Stelle angeordnet sein, an der sich die Bewegungsbahnen des Ventilkörpers zu den zwei Verschlußstellungen verzweigen, und durch einen Impuls die Bewegungsrichtung des Ventilkörpers ändern, sobald er von der Flüssigkeit dort vorbeibewegt wird.

Das Zweiwegeventil kann in einer vorteilhaften Ausgestaltung so eingerichtet sein, daß der Ventilkörper von der Flüssigkeit in eine bevorzugte Verschlußstellung bewegt wird, falls das Stellelement die Bewegung des Ventilkörpers in keine der Verschlußstellungen lenkt. Diese bevorzugte Verschlußstellung wird vorzugsweise so gewählt, daß in ihr der Flüssigkeitsstrom in die mit weniger Gefahren verbundene Richtung fließt, so daß bei Ausfall des Stellelements oder dessen Ansteuerung weniger Schaden entstehen kann und ein Fail-Safe-Verhalten des Ventils erreicht wird. Diese bevorzugte Bewegungsrichtung des Ventilkörpers kann durch die Flüssigkeitsführung innerhalb des Ventilkörpers erreicht werden, indem beispielsweise der Flüssigkeitsauslaß mit der bevorzugten Verschlußstellung in Verlängerung des Einströmabschnitts des Ventils liegt, so daß der Ventilkörper von der Flüssigkeitsströmung auf geradem Weg dahin bewegt werden kann. Weiterhin kann eine bevorzugte Verschlußstellung auch durch eine Ausgestaltung des Ventilgehäuses erreicht werden, bei der der Großteil der Flüssigkeit durch den Flüssigkeitsauslaß mit der bevorzugten Verschlußstellung austritt, so daß der Ventilkörper dorthin bewegt wird, wenn er nicht von außen beeinflußt wird. Weiterhin kann Bewegung in die bevorzugte Verschlußstellung durch die Ausrichtung des Ventils erreicht oder unterstützt werden, so daß sich durch die Schwerkraft und die einströmende Flüssigkeit beziehungsweise den ansteigenden Flüssigkeitspegel im Ventilgehäuse eine Bevorzugung einer Verschlußstellung ergibt. Dies ist insbesondere bei Haushaltgeräten möglich, da diese in nahezu allen Fällen senkrecht aufgestellt werden, so daß durch den Einbau des Ventils auch eine bestimmte Ausrichtung gewährleistet werden kann.

Falls eine bevorzugte Verschlußstellung des Ventilkörpers vorgesehen ist, kann das Stellelement so ausgestaltet werden, daß es die Bewegung des Ventilkörpers nur in die nicht bevorzugte Verschlußstellung lenken kann, so daß das Stellelement einfacher ausgestaltet werden kann. In die bevorzugte Verschlußstellung muß das Stellelement den Ventilkörper in diesem Fall nicht lenken können, da er diese Stellung auch ohne äußere Beeinflussung durch das Stellelement einnehmen kann.

Weiterhin kann das Stellelement bei Entregung eine Ruhestellung aufweisen, in der es die Bewegung des Ventilkörpers in die nicht bevorzugte Verschlußstellung lenkt. Dadurch kann auch sichergestellt werden, daß bei einem Versagen des Stellelements oder der Steuereinrichtung in jedem Fall ein definierter Betriebszustand eingenommen wird. Durch diese Maßnahme kann ebenfalls ein Fail-Safe-Verhalten erreicht werden, wenn die im Fehlerfall eingenommene Stellung so gewählt wird, daß in ihr kein Schaden entstehen kann.

In einer anderen Ausgestaltung kann das Stellelement so ausgelegt sein, daß es die Bewegung des Ventilkörpers wechselweise in die Verschlußstellungen lenken kann, so daß eine Zwangsführung des Ventilkörpers entsteht und er in jedem Fall sicher in die gewünschte Verschlußstellung bewegt wird. Dazu kann die Bewegung des Ventilkörpers immer in zumindest eine Verschlußstellung versperrt sein, so daß er von der Flüssigkeit sicher in die jeweils freie Verschlußstellung bewegt wird.

Ferner kann das Ventil so eingerichtet sein, daß das Stellelement den Ventilkörper nach dessen Einnahme einer Verschlußstellung innerhalb eines Bereichs halten kann, von dem aus der Ventilkörper von der Flüssigkeit nur in die vorher eingenommene Verschlußstellung bewegt werden kann. Dazu kann das Stellelement den Weg des Ventilkörpers zurück in eine Stellung versperren, von der aus er auch die andere Verschlußstellung erreichen könnte. Ein Magnetstellelement ohne Stößel könnte den Ventilkörper nach Verlassen einer Verschlußstellung festhalten und wieder freigeben, sobald er von der Flüssigkeit sicher in Bewegung gesetzt wird.

Weitere Einzelheiten, Merkmale und Vorteile der Erfindung ergeben sich aus der folgenden Beschreibung eines Ausführungsbeispiels des erfindungsgemäßen Zweiwegeventils unter Bezugnahme auf die Zeichnungen. Darin zeigen
- Fig.1: eine Schnittansicht eines erfindungsgemäßen Zweiwegeventils, wobei sich das Stellelement in der Ruhestellung und der Ventilkörper in einer Verschlußstellung befindet und
- Fig. 2: eine Schnittansicht des Zweiwegeventils gemäß Figur 1, wobei sich das Stellelement im erregten Zustand befindet.

In den Figuren 1 und 2 ist ein erfindungsgemäßes Zweiwegeventil in seiner Einbaustellung in einer Haushaltwaschmaschine dargestellt, in der eine Flüssigkeit 9 in Form von Waschlauge oder Spülflüssigkeit entweder im Kreislauf durch einen Wäschebehandlungsraum oder am Schluß eines Behandlungsvorgangs durch eine Ablaufleitung abgepumpt werden soll. Um nicht mehr als eine Pumpe einsetzen zu müssen, ist dieser das erfindungsgemäße Zweiwegeventil nachgeschaltet, mit dem die Flüssigkeit 9 entweder in den Kreislauf oder zur Ablaufleitung geleitet werden kann.

Das Ventil weist ein Gehäuse 1 auf, das unten einen Flüssigkeitseinlaß 6 und oben zwei Flüssigkeitsauslässe 7 und, 8 besitzt, zu denen hin das Gehäuse 1 sich nach oben in Form einer Gabelung teilt. Durch den Auslaß 7 wird die Flüssigkeit 9 in die Ablaufleitung gepumpt und durch den Auslaß 8 im Kreislauf geführt.

Innerhalb des Gehäuses 1 ist frei beweglich ein kugelförmiger Ventilkörper 3 mit einer Dichte angeordnet, die kleiner als die der Flüssigkeit 9 ist.

Am Flüssigkeitseinlaß 6 und den Flüssigkeitsauslässen 7 und 8 ist je ein rohrförmiges Anschlußstück 2 angebracht, das jeweils mit einem Ende im Gehäuse 1 befestigt ist und an dessen freie Enden Flüssigkeitsleitungen angeschlossen werden können. Der Innendurchmesser der Anschlußstücke 2 ist kleiner als der Durchmesser des Ventilkörpers 3, so daß dieser nicht aus dem Gehäuse 1 entweichen kann. Weiterhin bilden die in das Gehäuse 1 gerichteten Mündungen der Anschlußstücke 2 Ventilsitze für den Ventilkörper 3, so daß er bei Anliegen an einem Anschlußstück 2 dieses verschließt. Vorteilhafterweise ist entweder der Ventilkörper 3 zumindest an seiner Oberfläche oder sind die Anschlußstücke 2 zumindest an ihren Berührungsbereichen mit dem Ventilkörper 3 aus elastischem Material, um eine bessere Abdichtung zu erreichen.

Der Ventilkörper 3 kann drei unterschiedliche Endlagen A, B und C an den drei Anschlußstücken 2 einnehmen, wobei sich die Stellung A am Flüssigkeitseinlaß 6 befindet und eingenommen wird, wenn sich keine Flüssigkeit 9 im Gehäuse 1 befindet und der Ventilkörper 3 aufgrund seiner Gewichtskraft nach unten gezogen wird. Die Stellung B befindet sich am Flüssigkeitsauslaß 7 und die Stellung C am Flüssigkeitsauslaß 8. Die Strömung der Flüssigkeit 9 im Bereich des Einlasses oder der Auslässe ist in beiden Figuren durch Pfeile angegeben.

Links am Gehäuse 1 ist an der Stelle, an der sich das Gehäuse 1 zu den zwei Flüssigkeitsauslässen 7 und 8 verzweigt, ein elektromagnetisches Stellelement 5 mit einem Stößel 4 angebracht. Der Stößel 4 ragt dabei in der Ruhestellung des Stellelements 5 schräg nach oben in das Gehäuse 1 hinein, so daß er dem Ventilkörper 3 den Zugang zur Stellung C versperrt. Bei Erregung des Stellelements 5 wird der Stößel 4 zurückgezogen und gibt den Zugang zur Stellung C frei. Der Zugang zur Stellung B wird durch den Stößel 4 in keiner Stellung versperrt.

In Figur 1 ist das Stellelement 5 in seiner Ruhestellung gezeigt, in der der Stößel 4 in das Gehäuse 1 hineinragt. Sobald Flüssigkeit 9 durch den Flüssigkeitseinlaß 6 von unten in das Gehäuse 1 tritt, wird der Ventilkörper 3 durch seinen Auftrieb in der ansteigenden Flüssigkeit 9 aus der Stellung A angehoben. Sobald der Ventilkörper 3 auf den Stößel 4 trifft, wird er nach rechts in den Abschnitt des Gehäuses 1 abgelenkt, der zum Flüssigkeitsauslaß 7 führt, und wird oben in der Stellung B an das dortige Anschlußstück 2 gepreßt, worauf er den Flüssigkeitsauslaß 7 versperrt. Die Flüssigkeit 9 strömt in diesem Zustand ausschließlich durch den Auslaß 8 aus dem Ventil und wird daher im Kreislauf durch den Wäschebehandlungsraum geführt. Dieser Zustand wird bei Entregung des Stellelements 5 eingenommen, so daß durch den Auslaß 7 bei einem Fehler des Stellelements 5 oder einer Steuereinrichtung für das Stellelement 5 in keinem Fall Flüssigkeit 9 entweichen kann. Bei einem Fehler wird somit die Flüssigkeit 9 im Kreislauf in der Haushaltwaschmaschine gehalten und kann nicht unbeabsichtigt entweichen und zu Schäden führen.

In Figur 2 ist das Stellelement 5 im erregten Zustand dargestellt, in dem der Stößel 4 zurückgezogen ist und den Zugang zur Stellung C freigibt. Wenn der Ventilkörper 3 in dieser Stellung des Stößels 4 durch die einströmende Flüssigkeit 9 angehoben wird, gelangt er in die Stellung C und verschließt den Auslaß 8, so daß die Flüssigkeit 9 durch den Auslaß 7 zu der Ablaufleitung gepumpt werden kann. Dies wird durch die Neigung des Gehäuses 1 und die senkrecht nach oben gerichteten Auftriebskraft bewirkt, so daß sich der Ventilkörper 3 auf seinem Weg nach oben an der schräg über ihm befindlichen linken Wandung des Gehäuses 1 entlang bewegt und nicht in den nach rechts zum Auslaß 7 führenden Abschnitt des Gehäuses gelangt.

Um den Ventilkörper 3 aus einer Verschlußstellung B oder C in die andere zu bewegen, muß er durch Verringern der Strömung oder des Pegels der Flüssigkeit 9 im Gehäuse 1 in eine Stellung unterhalb der Gabelung beziehungsweise des Eingriffsorts des Stößels 4 und vorzugsweise bis zurück in Stellung A gebracht werden. Daraufhin wird mittels des Stellelements 5 der Stößel 4 in die andere Stellung gebracht. Außerdem wird der Ventilkörper 3 durch Erhöhen der Strömung oder des Pegels der Flüssigkeit 9 im Gehäuse 1 zu einer der anderen Verschlußstellungen B und C bewegt. Die Beeinflussung der Strömung oder des Pegels der Flüssigkeit 9 kann durch die Ansteuerung der Pumpe oder durch ein zwischen Pumpe und Zweiwegeventil geschaltetes Verschlußventil erreicht werden, wobei sich mit dem zwischengeschalteten Ventil in der Regel eine schnellere Erhöhung oder Verringerung der Flüssigkeitsströmung erreichen lassen wird.

Ein Anheben des Ventilkörpers 3 durch rasch einströmende Luft vor dem eigentlichen Flüssigkeitseintritt kann beim Betrieb des Zweiwegeventils jedoch möglicherweise auch bei zurückgezogenem Stößel 4 ein Ablenken des Ventilkörpers 3 in Richtung zu der Stellung B verursachen, da die Strömungskraft der Luft nach rechts oben gerichtet ist und mit der senkrecht nach unten gerichteten Gewichtskraft zusammenwirkt. Um dies zu verhindern, kann die Steuerung der Pumpe so eingerichtet sein, daß eine zu hohe Luftströmung verhindert wird, oder kann zwischen dem Ventilkörper 3 und dem Gehäuse 1 genügend Abstand vorgesehen werden, um ein Mitreißen des Ventilkörpers durch einen Luftstrom zu verhindern. Weiterhin kann der Ventilkörper 3, eine Dichte größer als die der Flüssigkeit 9 vorausgesetzt, besonders schwer ausgestaltet werden.

In einer weiterführenden Ausbildung kann das zweiwegeventil auch mehr als zwei Auslässe aufweisen, wobei das Stellelement den Ventilkörper entweder in eine der Verschlußstellungen leiten kann, die in der Anzahl der Auslässe vorgesehen sind, oder wobei das Stellelement die Bewegung des Ventilkörpers in wenigstens eine dieser Verschlußstellungen versperren kann.

## Patentansprüche

1. Zweiwegeventil für ein eine Flüssigkeit (9) führendes Haushaltgerät, mit einem Flüssigkeitseinlass (6), zwei Flüssigkeitsauslässen (7, 8), einem Stellelement (4) und einem Ventilkörper (3), der von der Flüssigkeit (9) in eine von zwei Verschlussstellungen (B, C) bewegt werden kann, in denen er jeweils einen Flüssigkeitsauslass (7, 8) verschließt, **dadurch gekennzeichnet, dass** das Stellelement (4) die Bewegung des Ventilkörpers (3) unmittelbar in eine der Verschlusssteilungen (B, C) lenken kann, ohne den Flüssigkeitsstrom zu unterbrechen oder zu lenken, und wobei das Stellelement (4) beide Strömüngswege offen läßt.

2. Zweiwegeventil nach Anspruch 1, **dadurch gekennzeichnet, daß** das Stellelement (4) die Bewegung des Ventilkörpers (3) in wenigstens eine Verschlußstellung mechanisch versperren kann.

3. Zweiwegeventil nach Anspruch 1, **dadurch gekennzeichnet, daß** der Ventilkörper (3) einen magnetischen Stoff enthält und das Stellelement (4) eine magnetische Anziehungskraft auf den Ventilkörper (3) ausüben kann.

4. Zweiwegeventil nach einem der Ansprüche 1 bis 3, **dadurch gekennzeichnet, daß** der Ventilkörper (3) von der Flüssigkeit (9) in eine bevorzugte Verschlußstellung (C) bewegt wird, falls das Stellelement (4) die Bewegung des Ventilkörpers (3) in keine der Verschlußstellungen (B, C) lenkt.

5. Zweiwegeventil nach Anspruch 4, **dadurch gekennzeichnet, daß** das Stellelement (4) die Bewegung des Ventilkörpers (3) nur in die nicht bevorzugte Verschlußstellung (B) lenken kann.

6. Zweiwegeventil nach Anspruch 4 oder 5, **dadurch gekennzeichnet, daß** das Stellelement (4) bei Entregung eine Ruhestellung aufweist, in der es die Bewegung des Ventilkörpers (3) in die nicht bevorzugte Verschlußstellung (C) lenkt.

7. Zweiwegeventil nach einem der Ansprüche 1 bis 3, **dadurch gekennzeichnet, daß** das Stellelement (4) die Bewegung des Ventilkörpers (3) wechselweise in die Verschlußstellungen (B, C) lenken kann.

8. Zweiwegeventil nach einem der Ansprüche 1 bis 7, **dadurch gekennzeichnet, daß** das Stellelement (4) den Ventilkörper (3) nach dessen Einnahme einer Verschlußstellung (B, C) innerhalb eines Bereichs halten kann, von dem aus der Ventilkörper (3) von der Flüssigkeit (9) nur in die vorher eingenommene Verschlußstellung (B, C) bewegt werden kann.

## Claims

1. Two-way valve for a domestic appliance conducting liquid (9), with a liquid inlet (6), two liquid outlets (7, 8), a setting element (4) and a valve body (3), which can be moved by the liquid (9) into one of two closing settings (B, C), in each of which it closes a respective liquid outlet (7, 8), **characterised in that** the setting element (4) can guide the movement of the valve body (3) directly into one of the closing settings (B, C) without interrupting or deflecting the liquid flow, and wherein the setting element (4) can leave both flow paths open.

2. Two-way valve according to claim 1, **characterised in that** the setting element (4) can mechanically block the movement of the valve body (3) in at least one closing setting.

3. Two-way valve according to claim 1, **characterised in that** the valve body (3) contains a magnetic material and the setting element (4) can exert a magnetic attraction force on the valve body (3).

4. Two-way valve according to one of claims 1 to 3, **characterised in that** the valve body (3) is moved by the liquid (9) into a preferred closing setting (2) if the setting element (4) does not guide the movement of the valve body (3) into any of the closing settings (B, C).

5. Two-way valve according to claim 4, **characterised in that** the setting element (4) can guide the movement of the valve body (3) only into the non-preferred closing setting (B).

6. Two-way valve according to claim 4 or 5, **characterised in that** the setting element (4) when de-energised has a rest setting in which it guides the movement of the valve body (3) into the non-preferred closing setting (C).

7. Two-way valve according to one of claims 1 to 3, **characterised in that** the setting element (4) can guide the movement of the valve body (3) alternately into the closing settings (B, C).

8. Two-way valve according to one of claims 1 to 7, **characterised in that** the setting element (4) can keep the valve body (3), after adoption thereof of a closing setting (B, C), within a region from which the valve body (3) can be moved by the liquid (9) only into the previously adopted closing setting (B, C).

## Revendications

1. Soupape à deux voies pour un appareil ménager conduisant un liquide (9), comprenant une entrée de liquide (6), deux sorties de liquide (7, 8), un élément de réglage (4) et un corps de soupape (3) pouvant être déplacé par le liquide (9) dans une de deux positions de fermeture (B, C) dans lesquelles il ferme respectivement une sortie de liquide (7, 8), **caractérisée en ce que** l'élément de réglage (4) peut diriger le mouvement du corps de soupape (3) directement dans l'une des positions de fermeture (B, C) sans interrompre ou diriger le flux du liquide, l'élément de réglage (4) laissant ouvertes les deux voies du flux.

2. Soupape à deux voies selon la revendication 1, **caractérisée en ce que** l'élément de réglage (4) peut bloquer mécaniquement le mouvement du corps de soupape (3) dans au moins une position de fermeture.

3. Soupape à deux voies selon la revendication 1, **caractérisée en ce que** le corps de soupape (3) contient une substance magnétique et **en ce que** l'élément de réglage (4) peut exercer une force d'attraction magnétique sur le corps de soupape (3).

4. Soupape à deux voies selon l'une quelconque des revendications 1 à 3, **caractérisée en ce que** le corps de soupape (3) est déplacé par le liquide (9) dans une position de fermeture préférée (C) au cas où l'élément de réglage (4) guide le mouvement du corps de soupape (3) dans aucune des positions de fermeture (B, C).

5. Soupape à deux voies selon la revendication 4, **caractérisée en ce que** l'élément de réglage (4) peut guider le mouvement du corps de soupape (3) seulement dans la position de fermeture (B) non préférée.

6. Soupape à deux voies selon la revendication 4 ou 5, **caractérisée en ce que** l'élément de réglage (4), lorsqu'il est désexcité, présente une position de repos dans laquelle il guide le mouvement du corps de soupape (3) dans la position de fermeture non préférée (C).

7. Soupape à deux voies selon l'une quelconque des revendications 1 à 3, **caractérisée en ce que** l'élément de réglage (4) peut guider le mouvement du corps de soupape (3) en alternance dans les positions de fermeture (B, C).

8. Soupape à deux voies selon l'une quelconque des revendications 1 à 7, **caractérisée en ce que** l'élément de réglage (4) peut maintenir le corps de soupape (3), après sa prise d'une position de fermeture (B, C), à l'intérieur d'une zone depuis laquelle le corps de soupape (3) peut être déplacé par le liquide (9) seulement dans la position de fermeture prise auparavant (B, C).
